# EUROPÄISCHE PATENTSCHRIFT

(11) **EP 3 322 638 B1**
(45) Veröffentlichungstag und Bekanntmachung des Hinweises auf die Patenterteilung: **15.01.2020**
(21) Anmeldenummer: 16738760.4
(22) Anmeldetag: 13.07.2016
(51) Int. Cl.: B63G 8/00, B63H 25/42

(54) **DURCHFÜHRUNG FERNGESTEUERTER UNTERWASSERARBEITEN**
CARRYING OUT REMOTE CONTROLLED UNDERWATER WORKS
RÉALISATION DE TRAVAUX SOUS-MARINS TÉLÉCOMMANDÉS

(30) Priorität: 15.07.2015 DE 102015213293
(43) Veröffentlichungstag der Anmeldung: 23.05.2018
(73) Patentinhaber: thyssenkrupp Marine Systems GmbH, 24143 Kiel (DE); thyssenkrupp AG, 45143 Essen (DE)
(72) Erfinder: FRÜHLING, Christian, 24103 Kiel (DE); BRANDT, Hendrik, 24232 Schönkirchen (DE); PANOCH, Axel, 24582 Bordesholm (DE)
(74) Vertreter: thyssenkrupp Intellectual Property GmbH
(86) Internationale Anmeldenummer: PCT/EP2016/066608
(87) Internationale Veröffentlichungsnummer: WO 2017/009367

(56) Entgegenhaltungen:
- US-A- 3 621 911
- US-A1- 2009 114 140
- US-A1- 2015 112 513
- US-B1- 6 260 504
- US-B1- 6 854 410

## Beschreibung

Die Erfindung betrifft eine Vorrichtung sowie ein Verfahren zur Durchführung ferngesteuerter Unterwasserarbeiten.

Durch die zunehmende Nutzung von Offshore-Ressourcen besteht zunehmend die Notwendigkeit Einrichtungen, welche sich unter Wasser befinden, zu warten oder zu reparieren. Typische Beispiele für die Nutzung von Offshore-Ressourcen sind Offshore-Windparks, die Gewinnung von Erdöl und Erdgas, aber auch zunehmend die Gewinnung von anderen Rohstoffen, beispielsweise Erzen. Es sind große Rohstoffvorräte bekannt, welche sich in der Arktis befinden. Hier ergibt sich das zusätzliche Problem, dass diese Gebiete nicht rund ums Jahr eisfrei sind. Es ist daher schwierig bis ausgeschlossen, ein Überwasserschiff zu entsenden, welches mit einem ferngesteuerten Unterwasserfahrzeug (Remotely Operated Vehicle, ROV) notwendigen Arbeiten ausführt.

Aus der WO 2015/049678 A1 ist ein unbemanntes Unterwasserfahrzeug bekannt, wobei das unbemannte Unterwasserfahrzeug ein weiteres unbemanntes Unterwasserfahrzeug aufweist. Bei dem hier beschriebenen Unterwasserfahrzeug handelt es sich jedoch um ein Unterwasserfahrzeug zum Beispiel zur Minenräumung. Das Unterwasserfahrzeug ist nicht für oftmals hochkomplexe Arbeiten, welche daher regelmäßig ferngesteuert durchgeführt werden, ausgebildet.

Aus der WO 2014/180590 A1 ist ein System zur Meereserkundung bekannt. Das System weist eine Mehrzahl an Docks und ein unbemanntes Unterwasserfahrzeug auf. Das System verfügt auch über eine Datenkommunikation zum Land, diese ist jedoch nicht für die permanente Datenübertragung ausgerüstet, welche für ferngesteuerte Unterwasserarbeit notwendig wäre.

Aus der US 6,260,504 B1 ist ein System zum Absetzen eines ferngesteuerten Fahrzeugs bekannt.

Aus der US 2009/01141040 A1 ist eine Vorrichtung zur Unterstützung von Unterwasseroperationen bekannt.

Aus der US 3,621,911 A ist ein System zu Unterwasserförderung von Mineralien bekannt.

Aus der US 2015/0112513 A1 ist ein ferngesteuertes Fahrzeug bekannt.

Aus der US 6854410 B1 ist ein ferngesteuertes Unterwasserfahrzeug bekannt.

Aufgabe der Erfindung ist es, ein Unterwasserfahrzeug zu schaffen, welches autonom eine Einrichtung ansteuern kann, welche beispielsweise unterhalb einer Eisdecke liegt, und an dieser Arbeiten ausführen kann, wobei die Arbeiten ferngesteuert erfolgen. Hierzu ist insbesondere eine sichere und leistungsstarke Datenübertragung erforderlich.

Gelöst wird diese Aufgabe durch das System mit den in Anspruch 1 angegebenen Merkmalen sowie das Verfahren mit den in Anspruch 11 angegebenen Merkmalen. Vorteilhafte Weiterbildungen ergeben sich aus den Unteransprüchen, der nachfolgenden Beschreibung sowie den Zeichnungen.

Das erfindungsgemäße unbemannte Unterwasserfahrzeug weist ein ferngesteuertes Unterwasserfahrzeug und ein autonom operierende Unterwasserfahrzeug auf. Das unbemannte Unterwasserfahrzeug weist eine erste Verbindung zum ferngesteuerten Unterwasserfahrzeug auf, wobei die erste Verbindung zum Datenaustausch dient. Ferner weist das unbemannte Unterwasserfahrzeug eine zweite Verbindung zum ferngesteuerten Unterwasserfahrzeug auf, wobei die zweite Verbindung zur Energieversorgung dient. Das unbemannte Unterwasserfahrzeug weist weiter eine dritte Verbindung zum autonom operierenden Unterwasserfahrzeug auf, wobei die dritte Verbindung dem Datenaustausch dient.

Vorteil des erfindungsgemäßen unbemannten Unterwasserfahrzeugs ist die optimale Ausnutzung der Vorzüge der drei verwendeten Fahrzeugtypen. Für den Weg zum Einsatzgebiet kann das unbemannte Unterwasserfahrzeug vorzugsweise das ferngesteuerte Unterwasserfahrzeug und das autonom operierende Unterwasserfahrzeug in sich aufnehmen. Hierdurch kann ein strömungsoptimiertes unbemanntes Unterwasserfahrzeug verwendet werden. Ferngesteuerte Unterwasserfahrzeuge sind regelmäßig so aufgebaut, dass diese nicht für größere Fahrstrecken geeignet sind. Aufgrund ihres Verwendungszwecks weisen ferngesteuerte Unterwasserfahrzeuge oftmals eine Mehrzahl an Manipulatoren (ferngesteuerten Werkzeugen) auf. Um ihre Arbeit ausführen zu können, sind ferngesteuerte Unterwasserfahrzeuge regelmäßig eher kompakt gebaut. Diese sind somit regelmäßig nicht strömungsoptimiert und nicht geeignet, größere Strecken zurück zu legen. Antriebstechnisch sind diese regelmäßig auf Wendigkeit optimiert und weisen für gewöhnlich keine eigene Energieversorgung auf. Die Energieversorgung wird parallel zur Fernsteuerung kabelgebunden übernommen. Somit sind ferngesteuerte Unterwasserfahrzeuge nicht ohne einen Mutter- oder Trägerfahrzeug verwendbar. Da das unbemannte Unterwasserfahrzeug für die Verbringung des ferngesteuerten Unterwasserfahrzeugs auch über große Strecken geeignet sein muss, ist es schwierig dieses direkt an eine vor Ort befindliche Schnittstelle anzubinden, da das unbemannte Wasserfahrzeug aufgrund seiner praktischen Ausrichtung nicht die notwendige Wendigkeit aufweisen kann. Insbesondere ist das unbemannte Unterwasserfahrzeug vergleichsweise groß, um das autonom operierende Unterwasserfahrzeug und das ferngesteuerte Unterwasserfahrzeug aufnehmen und transportieren zu können. Ferner weist das unbemannte Unterwasserfahrzeug Energiespeicher und/oder - erzeugungseinrichtungen sowie einen Antriebssystem für große Strecken auf. Somit ergibt sich, dass das unbemannte Unterwasserfahrzeug vergleichsweise groß und weniger wendig ist. Um die Verbindung zu einer vor Ort befindlichen Schnittstelle herzustellen weist das unbemannte Unterwasserfahrzeug ein autonom operierendes Unterwasserfahrzeug auf. Autonom operierende Unterwasserfahrzeuge können ohne weitere Steuerung von außen einfache Aufgaben übernehmen. Im vorliegenden Fall ist die Aufgabe des autonom operierenden Unterwasserfahrzeugs, nach der Freigabe durch das unbemannte Unterwasserfahrzeug, eine vor Ort befindliche Schnittstelle ausfindig zu machen, diese anzusteuern und eine Datenverbindung herzustellen. Das autonom operierende Unterwasserfahrzeug ist somit wendiger als das deutlich größere unbemannte Unterwasserfahrzeug. Das autonom operierende Unterwasserfahrzeug verfügt über einen begrenzten Energiespeicher, der ausreichend ist, um die ihm gestellte Aufgabe zu erfüllen. Der Energiespeicher des autonom operierenden Unterwasserfahrzeugs kann beispielsweise während des Transportes im unbemannten Unterwasserfahrzeug durch dieses aufgeladen werden.

Vorzugsweise verfügt das unbemannte Unterwasserfahrzeug über einen ersten innenliegenden Lagerraum (erste Garage), in welchen das ferngesteuerte Unterwasserfahrzeug aufgenommen werden kann, und über einen zweiten innenliegenden Lagerraum (zweite Garage), in welchen das autonom operierende Unterwasserfahrzeug aufgenommen werden kann. Durch die innenliegende Lagerung ist eine Strömungsoptimierung des unbemannten Unterwasserfahrzeugs möglich.

Die dritte Verbindung dient dem Datenaustausch, wobei dieser Datenaustausch letztendlich zwischen dem ferngesteuerten Unterwasserfahrzeug und dem Ort der Fernsteuerung erfolgt. Ein direkter Datenaustausch über das autonom operierende Unterwasserfahrzeug bzw. mit dem autonom operierenden Unterwasserfahrzeug ist nicht notwendig. Das autonom operierende Unterwasserfahrzeug dient lediglich zur Herstellung der Datenverbindung.

Erfindungsgemäß weist das autonom operierende Unterwasserfahrzeug eine erste Schnittstelle auf, wobei die erste Schnittstelle zum Datenaustausch mit einer Unterwassereinrichtung ausgebildet ist. Vorzugsweise ist die erste Schnittstelle ausgebildet, um elektrisch, akustisch oder optisch Daten empfangen und senden zu können. Eine elektrische Schnittstelle arbeitet bevorzugt ohne Leistungsübertragung. Besonders bevorzugt werden die Daten akustisch oder optisch übertragen, da auf diese Weise auf die Verwendung elektrischer Kontakte in einer korrodierenden Umgebung verzichtet werden kann. Besonders bevorzugt handelt es sich bei der Schnittstelle um eine Glasfaser-Steckverbindung. Um ferngesteuerte Arbeiten ausführen zu können, muss zwischen dem ferngesteuerten Unterwasserfahrzeug und einem Kontrollzentrum eine Verbindung hergestellt werden, welche in Echtzeit ermöglicht, beispielsweise Bilddaten des ferngesteuerten Unterwasserfahrzeugs an das Kontrollzentrum zu übertragen und in Gegenrichtung Steuerbefehle vom Kontrollzentrum an das ferngesteuerte Unterwasserfahrzeug zu übertragen. Die für eine Steuerung notwendigen Datenraten lassen sich bei den regelmäßig sehr langen Verbindungen vorzugsweise mittels Glasfasertechnik erreichen. Das Kontrollzentrum kann in einer großen Entfernung, insbesondere an Land, angeordnet sein. Das Kontrollzentrum verfügt über technische Einrichtungen zur Kommunikation mit dem ferngesteuerten Unterwasserfahrzeug, wobei die Kommunikation direkt oder über das unbemannte Unterwasserfahrzeug erfolgen kann. Das Kontrollzentrum kann über Vorrichtungen zur Datenerfassung, Datenauswertung und/oder Datenspeicherung verfügen. Das Kontrollzentrum kann über eine Bedieneinrichtung verfügen, über welche das ferngesteuerte Unterwasserfahrzeug manuell fernsteuerbar ist. Alternativ oder zusätzlich kann das Kontrollzentrum über eine Vorrichtung zur automatischen Steuerung des ferngesteuerten Unterwasserfahrzeugs verfügen. Vorteil dieser Ausführungsform ist die im Vergleich zu einem autonom operierenden Unterwasserfahrzeug deutlich größere Rechenleistung, die in ein Kontrollzentrum integriert werden kann. Eine Datenspeicherung kann zum Beispiel zur Dokumentation und/oder Beweissicherung erfolgen.

In einer weiteren Ausführungsform der Erfindung weist das autonom operierende Unterwasserfahrzeug wenigstens einen ersten Sensor auf, wobei der erste Sensor der autonomen Navigation des autonom operierenden Unterwasserfahrzeugs dient, wobei der erste Sensor ein akustischer Sensor oder ein optischer Sensor ist. Da die Aufgabe des autonom operieren Unterwasserfahrzeugs darin besteht, eine vor Ort befindliche zweite Schnittstelle zu finden und mit dieser eine Verbindung herzustellen, benötigt das autonom operierende Unterwasserfahrzeug einen hierfür geeigneten Sensor. Zur Navigation kann vorzugsweise ein akustisch basiertes Orientierungssystem, beispielsweise ein Sonar, verwendet werde. Alternativ oder auch zusätzlich kann aber auch eine visuelle Navigation erfolgen, wobei das autonom operierende Unterwasserfahrzeug hierzu neben einer Kamera als Sensor eine Lichtquelle aufweist.

In einer weiteren Ausführungsform der Erfindung sind die erste Verbindung und die zweite Verbindung in einem gemeinsamen Verbindungsstrang, beispielsweise in einem mehradrigen Kabel, ausgeführt. Es ist ebenso möglich, dass sowohl Energieversorgung und Datenaustausch über das gleiche mechanische Kabel erfolgen, wie es beispielsweise aus der Verwendung von Stromleitungen für ein LAN bekannt ist.

In einer weiteren Ausführungsform der Erfindung weist das unbemannte Unterwasserfahrzeug ein erstes Kabelmanagementsystem für die erste Verbindung und die zweite Verbindung und ein zweites Kabelmanagementsystem für die dritte Verbindung auf. Während das Unterwasserfahrzeug üblicherweise seine Position im Operationsgebiet hält, wird das ferngesteuerte Unterwasserfahrzeug seine Position oft ändern, um seine Arbeiten ausführen zu können. Zwischen dem unbemannten Unterwasserfahrzeug und dem ferngesteuerten Unterwasserfahrzeug besteht die erste Verbindung und die zweite Verbindung. Diese wird aufgrund der sich ändernden relativen Position des ferngesteuerten Unterwasserfahrzeugs zum unbemannten Unterwasserfahrzeug vorteilhafter Weise aktiv nachgeführt. Im einfachsten Fall kann dieses durch Aufrollen der Verbindungen erfolgen. Da ebenso der Abstand zwischen dem unbemannten Unterwasserfahrzeug und dem autonom operierenden Unterwasserfahrzeug von der jeweiligen Situation abhängig ist wird auch hier für die dritte Verbindung eine aktive Nachführung bevorzugt.

In einer weiteren Ausführungsform der Erfindung weist das unbemannte Unterwasserfahrzeug eine Energieerzeugungsvorrichtung auf. Bevorzugt ist die Energieerzeugungsvorrichtung eine Brennstoffzelle oder ein außenluftunabhängiger Dieselgenerator. Durch die Verwendung einer Brennstoffzelle oder eines außenluftunabhängigen Dieselgenerators können sehr hohe Energiespeicherdichten erreicht werden. Da das unbemannte Unterwasserfahrzeug insbesondere auch für den Einsatz unter einer geschlossenen Eisdecke ausgebildet sein sollte, sind außenluftunabhängige Systeme vorteilhaft, da kein Sauerstoff bzw. Verbrennungsluft von der Oberfläche, z.B. durch einen Schnorchel, zur Verfügung gestellt werden kann.

In einer weiteren Ausführungsform der Erfindung weist das unbemannte Unterwasserfahrzeug eine Energiespeichereinrichtung auf. Es ist auch möglich, dass das unbemannte Unterwasserfahrzeug als einzige Energiequelle eine Energiespeichereinrichtung aufweist, beispielsweise eine Batterie oder einen Akkumulator. Üblich und bevorzugt ist jedoch, dass eine Energiespeichereinrichtung parallel zu einer Energieerzeugungsvorrichtung vorhanden ist. Besonders bevorzugt wird eine Kombination aus einer Brennstoffzelle und einem Akkumulator verwendet. Hierdurch kann die Brennstoffzelle auf einem kontinuierlichen Energieerzeugungsniveau betrieben werden, Lastspitzen beim Einsatz des ferngesteuerten Unterwasserfahrzeugs werden über die Energiespeichereinrichtung abgefedert.

In einer weiteren Ausführungsform der Erfindung weist das unbemannte Unterwasserfahrzeug ein dynamisches Positioniersystem auf. Es ist auch denkbar, dass das unbemannte Unterwasserfahrzeug seine Position beispielsweise mittels eines Ankers hält. Da aber im Einsatzgebiet regelmäßig Unterwasserinstallationen vorhanden sind, ist bevorzugt keinen Anker zu verwenden, um eine Beschädigung der Unterwasserinstallationen zu vermeiden. Um dennoch die Position halten zu können, verfügt das unbemannte Unterwasserfahrzeug über ein dynamisches Positioniersystem, welches vorzugsweise aus einer Mehrzahl an Strahlruderantrieben, welche auch schwenkbar sein können, besteht. Die Strahlruderantriebe können für Positionieraufgaben einzeln angesteuert und geschwenkt werden. Das dynamische Positioniersystem kann beispielsweise vom Hauptantriebssystem für lange Strecken unabhängig ausgeführt sein, was den Vorteil hat, dass beide Systeme unabhängig auf den jeweiligen Einsatzzweck optimiert werden können.

In einer zusätzlichen oder alternativen Ausführungsform ist zumindest eine Verbindung zwischen dem unbemannten Unterwasserfahrzeug und dem autonom operierenden Unterwasserfahrzeug derart stabil ausgeführt, dass übliche Lasten einer Verankerung am Grund ohne Beschädigung der Verbindung übertragen werden können und das autonom operierende Unterwasserfahrzeug weist Mittel auf, um eine lastaufnehmende Verbindung mit einer Unterwasserinstallation durchzuführen, insbesondere ist diese Unterwasserinstallation eine Schnittstelle für eine Datenverbindung. Alternativ kann das autonom operierende Unterwasserfahrzeug Ankermittel aufweisen. Durch diese Ausgestaltung kann das autonom operierende Unterwasserfahrzeug die zusätzliche Aufgabe der Positionssicherung des Unterwasserfahrzeugs vornehmen.

In einer weiteren Ausführungsform der Erfindung weist das unbemannte Unterwasserfahrzeug eine Datenverarbeitungseinrichtung auf, um die Kommunikationssignale, welche vom Kontrollzentrum eintreffen, entschlüsseln, entpacken und/oder verstärken zu können. Alternativ oder zusätzlich weist das unbemannte Unterwasserfahrzeug eine Datenverarbeitungseinrichtung auf, um die Kommunikationssignale, welche vom ferngesteuerten Unterwasserfahrzeug zum Kontrollzentrum gesendet werden sollen, verschlüsseln, packen und/oder verstärken zu können. Im Falle der verschlüsselten und/oder gepackten Datenübertragung verfügt das Kontrollzentrum über eine entsprechende Vorrichtung zum Verschlüsseln und/oder Entschlüsseln bzw. zum Packen und/oder Entpacken. Die Datenverarbeitungseinrichtung des unbemannten Unterwasserfahrzeugs kann auch die Art der Datenübertragung verändern. Beispielsweise kann die Art der Datenübertragung zwischen dem unbemannten Unterwasserfahrzeug und dem ferngesteuerten Unterwasserfahrzeug elektrisch und die Datenübertragung zwischen dem unbemannten Unterwasserfahrzeug und dem Kontrollzentrum optisch erfolgen.

In einer weiteren Ausführungsform der Erfindung weist das unbemannte Unterwasserfahrzeug eine Kontrolleinheit auf, wobei die Kontrolleinheit das ferngesteuerte Unterwasserfahrzeug fernsteuern kann. Die Kontrolleinheit kann zur Fernsteuerung des ferngesteuerten Unterwasserfahrzeugs verwendet werden, wenn die Datenübertragung zum Kontrollzentrum unterbrochen oder gestört ist. Vorzugsweise dient die Kontrolleinheit zur Durchführung rudimentärer Operationen, beispielsweise um bei einer Unterbrechung der Fernsteuerung durch das Kontrollzentrum das ferngesteuerte Unterwasserfahrzeug in eine sichere Position zu verbringen oder zum unbemannten Unterwasserfahrzeug zurückzuholen. Ebenso kann das ferngesteuerte Unterwasserfahrzeug durch die Kontrolleinheit des unbemannten Unterwasserfahrzeugs in seiner Position gehalten werden, bis die Verbindung zum Kontrollzentrum wiederhergestellt worden ist.

In einer weiteren Ausführungsform der Erfindung kann die Kontrolleinheit des unbemannten Unterwasserfahrzeugs dazu ausgebildet sein, Steuerungsaufgaben für bestimmte Arbeitsvorgänge autonom vorzunehmen. Beispielsweise können einfache Aufgaben bzw. Routineaufgaben des ferngesteuerten Unterwasserfahrzeugs autonom durch die Kontrolleinheit des unbemannten Unterwasserfahrzeugs ohne Interaktion mit dem Kontrollzentrum vorgenommen werden. Beispielsweise könnte die Aufgabe zur Verlegung eines Kabels von einem ersten Punkt zu einem zweiten Punkt vom Kontrollzentrum an das unbemannte Unterwasserfahrzeug übermittelt werden. In diesem Falle würde die Kontrolleinheit des unbemannten Unterwasserfahrzeugs das ferngesteuerte Unterwasserfahrzeug autonom fernsteuern und die Aufgabe erledigen. Vorteil dieser Ausführungsform ist die deutliche Verringerung der Datenübertragung zum Kontrollzentrum. Zum anderen kann weiterhin ein herkömmliches ferngesteuertes Unterwasserfahrzeug verwendet werden, das über keine autonome Arbeitsfähigkeit verfügen muss.

In einer weiteren Ausführungsform der Erfindung ist die dritte Verbindung als reine Datenübertragungsverbindung ausgebildet. Beispielsweise handelt es sich um eine Glasfaserverbindung.

In einer weiteren Ausführungsform der Erfindung werden das unbemannte Unterwasserfahrzeug, das autonom operierende Unterwasserfahrzeugs und das ferngesteuerte Unterwasserfahrzeug ausschließlich durch das unbemannte Unterwasserfahrzeug mit Energie versorgt. Vorteil dieser Ausführungsform ist, dass die Verbindungsleitung zum Kontrollzentrum praktisch leistungsfrei arbeitet. Hierdurch ist eine vergleichsweise einfache und auf die Datenübertragung optimierte Ausführung möglich.

In einer weiteren Ausführungsform der Erfindung weist das unbemannte Unterwasserfahrzeug wenigstens ein erstes ferngesteuertes Unterwasserfahrzeug und wenigstens ein zweites ferngesteuertes Unterwasserfahrzeug auf. Es sind auch Ausführungsformen mit drei oder mehr ferngesteuerten Unterwasserfahrzeugen denkbar. Hierbei können die verschiedenen ferngesteuerten Unterwasserfahrzeuge gleichartig sein. Hierdurch können Aufgaben parallel und somit insgesamt schneller erledigt werden. Zum anderen (alternativ oder zusätzlich) können auch verschiedene ferngesteuerte Unterwasserfahrzeuge eingesetzt werden, wobei die verschiedenen ferngesteuerten Unterwasserfahrzeuge für verschiedene Aufgaben optimiert sein können. Das jeweilig für eine Aufgabe zu verwendende ferngesteuerte Unterwasserfahrzeug wird entsprechend der Spezialisierung ausgewählt.

Die Erfindung betrifft ein System zur Durchführung ferngesteuerter Unterwasserarbeiten, wobei das System zur Durchführung ferngesteuerter Unterwasserarbeiten aus einem erfindungsgemäßen unbemannten Unterwasserfahrzeug, einem Kontrollzentrum, einer Verbindungsleitung zwischen dem Kontrollzentrum und einem Ort, an welchem die ferngesteuerten Unterwasserarbeiten ausgeführt werden sollen, besteht. Die Verbindungsleitung weist am Unterwasserende eine zweite Schnittstelle auf, wobei die zweite Schnittstelle zum Datenaustausch mit einer ersten Schnittstelle des autonom operierenden Unterwasserfahrzeugs des unbemannten Unterwasserfahrzeugs ausgebildet ist. Das Kontrollzentrum ist vorzugsweise landgestützt.

Das erfindungsgemäße System erlaubt komplexe ferngesteuert durchführbare Unterwasserarbeiten. Der Vorteil einer festen Verbindungsleitung zwischen dem (vorzugsweise landgestützten) Kontrollzentrum und dem Einsatzgebiet ist zum einen eine vergleichsweise hohe Datenübertragungsrate. Zum anderen ist eine fest verlegte Verbindungsleitung deutlich sicherer, als eine durch das unbemannte Unterwasserfahrzeug verlegte Einmalverbindung. Derartige Einmalverbindungen sind üblicherweise sehr dünne Glasfasern, welche zum Beispiel bei der Fernsteuerung von Torpedos eingesetzt werden können. Diese sind jedoch anfällig gegenüber Beschädigung und regelmäßig nur für den kurzfristigen Einsatz geeignet. Des Weiteren werden bei der Gewinnung von Rohstoffen unter Wasser die Anlagen sehr langfristig genutzt, sodass innerhalb der Lebensdauer der Anlagen regelmäßig Wartung- oder Reparaturmaßnahmen ausgeführt werden müssen. Durch die einmalige Verlegung können somit auch Kosten gespart werden.

In einem weiteren Aspekt betrifft die Erfindung ein Verfahren zur Durchführung ferngesteuerter Unterwasserarbeiten. Das Verfahren weist folgende Verfahrensschritte auf:
a) Entsenden eines erfindungsgemäßen unbemannten Unterwasserfahrzeugs an den Ort, an welchem die ferngesteuerten Unterwasserarbeiten ausgeführt werden sollen,
b) Abkoppeln des autonom operierenden Unterwasserfahrzeugs von dem unbemannten Unterwasserfahrzeug,
c) autonomes Ansteuern einer zweiten Schnittstelle durch das autonom operierende Unterwasserfahrzeug,
d) Herstellen eine Verbindung zwischen einer ersten Schnittstelle und der zweiten Schnittstelle,
e) Aufbau einer Datenverbindung zwischen dem Kontrollzentrum und dem ferngesteuerten Unterwasserfahrzeug,
f) Durchführen der Unterwasserarbeiten mit dem ferngesteuerten Unterwasserfahrzeug.

In Schritt a) fährt zunächst das unbemannte Unterwasserfahrzeug selbständig in das Operationsgebiet. Hierbei befinden sich bevorzugt das ferngesteuerte Unterwasserfahrzeug und das autonom operieren Unterwasserfahrzeug innerhalb des unbemannten Unterwasserfahrzeugs.

Nach Erreichen des Operationsgebietes durch das unbemannte Unterwasserfahrzeug wird in Schritt b) das autonom operierende Unterwasserfahrzeug abgekoppelt.

In Schritt c) steuerte das autonom operierende Unterwasserfahrzeug autonom die zweite Schnittstelle an. Besonders bevorzugt kommt es zwischen der zweiten Schnittstelle und dem autonom operieren Unterwasserfahrzeug hierbei zu einer Kommunikation, beispielsweise sendet das autonom operierende Unterwasserfahrzeug ein erstes akustisches Signal aus, welches dazu führt, dass die akustische Gegenstelle an der zweiten Schnittstelle ein zweites akustisches Signal aussendet und so dem autonom operieren Unterwasserfahrzeug die Navigation ermöglicht.

In Schritt d) wird eine Verbindung zwischen der ersten Schnittstelle und der zweiten Schnittstelle hergestellt. Vorzugsweise wird auch eine mechanische Verbindung zwischen dem autonom operierende Unterwasserfahrzeug und der zweiten Schnittstelle hergestellt, um das autonom operierende Unterwasserfahrzeug an der zweiten Schnittstelle zu verankern. Die Herstellung der Verbindung zum Datenaustausch kann beispielsweise durch Herstellung einer Steckverbindung erfolgen. Alternativ kann die Herstellung der Verbindung aber auch durch den Austausch von Schall- bzw. Lichtsignalen erfolgen.

Nach Herstellung dieser Verbindung wird in Schritt e) eine Verbindung vom Kontrollzentrum über das unbemannte Unterwasserfahrzeug zum ferngesteuerten Unterwasserfahrzeug hergestellt.

In Schritt f) werden anschließend die ferngesteuerten Unterwasserarbeiten durchgeführt. Hierbei übernimmt das unbemannte Unterwasserfahrzeug die Energieversorgung des ferngesteuerten Unterwasserfahrzeugs, während die Kontrolle durch das Kontrollzentrum erfolgt. Hierdurch sind auch langwierige und hochkomplexe Arbeiten möglich.

Nachfolgend sind das erfindungsgemäße unbemannte Unterwasserfahrzeug sowie das Verfahren zur Durchführung ferngesteuerter Unterwasserarbeiten anhand eines in den Zeichnungen dargestellten Ausführungsbeispiels näher erläutert.
- Fig. 1: Anfahrt des unbenannten Unterwasserfahrzeugs an die Unterwasserinstallationen
- Fig. 2: autonomes Ansteuern der zweiten Schnittstelle durch das autonom operieren Unterwasserfahrzeug
- Fig. 3: Herstellen einer Verbindung zwischen der ersten Schnittstelle und der zweiten Schnittstelle
- Fig. 4: Durchführen der ferngesteuerten Unterwasserarbeiten

Um eine Unterwasserinstallation 60 zu warten, wird zunächst ein unbemanntes Unterwasserfahrzeug 10 dorthin entsendet, wie in Fig. 1 dargestellt. Das Unterwasserfahrzeug 10 weist ein ferngesteuertes Unterwasserfahrzeug 20 und ein autonom operierendes Unterwasserfahrzeug 30 auf. Nach dem Erreichen des Zielgebietes wird das autonom operierende Unterwasserfahrzeug 30 von dem unbemannten Unterwasserfahrzeug 10 abgekoppelt. Das autonom operierende Unterwasserfahrzeug 30 steuert dann autonom, wie in Fig. 2 dargestellt, die zweite Schnittstelle 40 an und stellt, wie in Fig. 3 gezeigt, eine Verbindung her. Jetzt kann über die Verbindungsleitung 50, die zweite Schnittstelle 40, das autonom operierende Unterwasserfahrzeug 30, die dritte Verbindung 14, das unbemannte Unterwasserfahrzeug 10 und die erste Verbindung 16 eine Verbindung vom Kontrollzentrum zum ferngesteuerten Unterwasserfahrzeug 20 aufgebaut werden. Über diese Verbindung wird dann das ferngesteuerte Unterwasserfahrzeug 20 kontrolliert und, wie in Fig. 4 gezeigt, die Unterwasserarbeiten an der Unterwasserinstallation 60 durchgeführt werden. Damit das unbemannte Unterwasserfahrzeug 10 seine Position im Bereich der Unterwasserinstallation 60 halten kann, verfügt dieses über ein dynamisches Positioniersystem 12.

Nach Abschluss der Unterwasserarbeiten kehrt das ferngesteuerte Unterwasserfahrzeug 20 zum unbemannten Unterwasserfahrzeug 10 zurück, die Verbindung zwischen der zweiten Schnittstelle 40 und dem autonom operierende Unterwasserfahrzeug 30 wird gelöst und auch das autonom operierende Unterwasserfahrzeug 30 kehrt zum unbemannten Unterwasserfahrzeug 10 zurück. Das unbemannte Unterwasserfahrzeug 10 kann zu seinem Ausgangsort oder einem anderen Einsatzort fahren.

### Bezugszeichen

- 10: unbemanntes Unterwasserfahrzeug
- 12: dynamisches Positioniersystem
- 14: dritte Verbindung
- 16: erste und zweite Verbindung
- 20: ferngesteuertes Unterwasserfahrzeug
- 30: autonom operierende Unterwasserfahrzeug
- 40: zweite Schnittstelle
- 50: Verbindungsleitung
- 60: Unterwasserinstallation

## Patentansprüche

1. System zur Durchführung ferngesteuerter Unterwasserarbeiten bestehend aus einem unbemannten Unterwasserfahrzeug (10), einem Kontrollzentrum, einer Verbindungsleitung (50) zwischen dem Kontrollzentrum und einem Ort, an welchem die ferngesteuerten Unterwasserarbeiten ausgeführt werden sollen, wobei die Verbindungsleitung (50) am Unterwasserende eine zweite Schnittstelle (40) aufweist, wobei die zweite Schnittstelle (40) zum Datenaustausch mit einer ersten Schnittstelle des autonom operierenden Unterwasserfahrzeugs (30) des unbemannten Unterwasserfahrzeugs (10) ausgebildet ist, wobei das unbemannte Unterwasserfahrzeug (10) ein ferngesteuertes Unterwasserfahrzeug (20) aufweist, wobei das unbemannte Unterwasserfahrzeug (10) eine erste Verbindung zum ferngesteuerten Unterwasserfahrzeug (20) aufweist, wobei die erste Verbindung zum Datenaustausch dient, wobei das unbemannte Unterwasserfahrzeug (10) eine zweite Verbindung zum ferngesteuerten Unterwasserfahrzeug (20) aufweist, wobei die zweite Verbindung zur Energieversorgung dient, wobei das unbemannte Unterwasserfahrzeug (10) ein autonom operierendes Unterwasserfahrzeug (30) aufweist, wobei das unbemannte Unterwasserfahrzeug (10) eine dritte Verbindung (14) zum autonom operierenden Unterwasserfahrzeug (30) aufweist, wobei die dritte Verbindung (14) dem Datenaustausch dient, das autonom operierende Unterwasserfahrzeug (30) eine erste Schnittstelle aufweist, wobei die erste Schnittstelle zum Datenaustausch mit einer Unterwassereinrichtung ausgebildet ist.

2. System nach Anspruch 1, **dadurch gekennzeichnet, dass** die erste Schnittstelle elektrisch, akustisch oder optisch Daten empfangen und senden kann.

3. System nach einem der vorstehenden Ansprüche, **dadurch gekennzeichnet, dass** das autonom operierende Unterwasserfahrzeug (30) wenigstens einen ersten Sensor aufweist, wobei der erste Sensor der autonomen Navigation des autonom operierenden Unterwasserfahrzeugs (30) dient, wobei der erste Sensor ein akustischer Sensor oder ein optischer Sensor ist.

4. System nach einem der vorstehenden Ansprüche, **dadurch gekennzeichnet, dass** das unbemannte Unterwasserfahrzeug (10) ein erstes Kabelmanagementsystem für die erste Verbindung und zweite Verbindung aufweist und ein zweites Kabelmanagementsystem für die dritte Verbindung (14) aufweist.

5. System nach einem der vorstehenden Ansprüche, **dadurch gekennzeichnet, dass** das unbemannte Unterwasserfahrzeug (10) eine Energieerzeugungsvorrichtung aufweist.

6. System nach Anspruch 5, **dadurch gekennzeichnet, dass** die Energieerzeugungsvorrichtung eine Brennstoffzelle oder ein außenluftunabhängiger Dieselgenerator ist.

7. System nach einem der vorstehenden Ansprüche, **dadurch gekennzeichnet, dass** das unbemannte Unterwasserfahrzeug (10) eine Energiespeichereinrichtung aufweist.

8. System nach einem der vorstehenden Ansprüche, **dadurch gekennzeichnet, dass** das unbemannte Unterwasserfahrzeug (10) ein dynamisches Positioniersystem (12) aufweist.

9. System nach einem der vorstehenden Ansprüche, **dadurch gekennzeichnet, dass** die dritte Verbindung als reine Datenübertragungsverbindung ausgebildet ist.

10. System nach einem der vorstehenden Ansprüche, **dadurch gekennzeichnet, dass** das unbemannte Unterwasserfahrzeug (10), das autonom operierende Unterwasserfahrzeugs (30) und das ferngesteuerte Unterwasserfahrzeug (20) ausschließlich durch das unbemannte Unterwasserfahrzeug (10) mit Energie versorgt werden.

11. Verfahren zur Durchführung ferngesteuerter Unterwasserarbeiten mit einem System nach einem der vorstehenden Ansprüche, wobei das Verfahren die folgende Verfahrensschritte aufweist:
a) Entsenden eines unbemannten Unterwasserfahrzeugs (10) nach einem der Ansprüche 1 bis 10 an den Ort, an welchen die ferngesteuerten Unterwasserarbeiten ausgeführt werden sollen,
b) Abkoppeln des autonom operierenden Unterwasserfahrzeugs (30) von dem unbemannten Unterwasserfahrzeug (10),
c) autonomes Ansteuern einer zweiten Schnittstelle (40) durch das autonom operierende Unterwasserfahrzeug (30),
d) Herstellen eine Verbindung zwischen einer ersten Schnittstelle und der zweiten Schnittstelle (40),
e) Aufbau einer Datenverbindung zwischen einem Kontrollzentrum und dem ferngesteuerten Unterwasserfahrzeug (20),
f) Durchführen der Unterwasserarbeiten mit dem ferngesteuerten Unterwasserfahrzeug (20).

## Claims

1. System for the execution of remotely controlled underwater works, consisting of an unmanned underwater vehicle (10), a control centre, a connection line (50) between the control centre and a location at which the remotely controlled underwater works are to be performed, wherein the connection line (50) comprises a second interface (40) at the underwater end, wherein the second interface (40) is designed to exchange data with a first interface of the autonomously operating underwater vehicle (30) of the unmanned underwater vehicle (10), wherein the unmanned underwater vehicle (10) comprises a remotely operated underwater vehicle (20), wherein the unmanned underwater vehicle (10) comprises a first connection to the remotely operated underwater vehicle (20), wherein the first connection serves to exchange data, wherein the unmanned underwater vehicle (10) comprises a second connection to the remotely operated underwater vehicle (20), wherein the second connection serves to supply energy, wherein the unmanned underwater vehicle (10) comprises an autonomously operating underwater vehicle (30), wherein the unmanned underwater vehicle (10) comprises a third connection (14) to the autonomously operating underwater vehicle (30), wherein the third connection (14) serves to exchange data, the autonomously operating underwater vehicle (30) comprises a first interface, wherein the first interface is designed to exchange data with an item of underwater equipment.

2. System according to Claim 1, **characterized in that** the first interface is designed to receive and send data electrically, acoustically or optically.

3. System according to either of the preceding claims, **characterized in that** the autonomously operating underwater vehicle (30) comprises at least one first sensor, wherein the first sensor serves to autonomously navigate the autonomously operating underwater vehicle (30), wherein the first sensor is an acoustic sensor or an optical sensor.

4. System according to any one of the preceding claims, **characterized in that** the unmanned underwater vehicle (10) comprises a first cable management system for the first connection and the second connection, and a second cable management system for the third connection (14).

5. System according to any one of the preceding claims, **characterized in that** the unmanned underwater vehicle (10) comprises an energy generating device.

6. System according to Claim 5, **characterized in that** the energy generating device is a fuel cell or a diesel generator that is non-dependent on external air.

7. System according to any one of the preceding claims, **characterized in that** the unmanned underwater vehicle (10) comprises an energy storage means.

8. System according to any one of the preceding claims, **characterized in that** the unmanned underwater vehicle (10) comprises a dynamic positioning system (12).

9. System according to any one of the preceding claims, **characterized in that** the third connection is realized as a pure data transmission connection.

10. System according to any one of the preceding claims, **characterized in that** the unmanned underwater vehicle (10), the autonomously operating underwater vehicle (30) and the remotely operated underwater vehicle (20) are supplied with energy exclusively by the unmanned underwater vehicle (10).

11. Method for the execution of remotely controlled underwater works with a system according to any one of the preceding claims, wherein the method comprises the following method steps:
a) dispatching an unmanned underwater vehicle (10) according to any one of Claims 1 to 10 to the location at which the remotely controlled underwater works are to be performed,
b) decoupling the autonomously operating underwater vehicle (30) from the unmanned underwater vehicle (10),
c) the autonomously operating underwater vehicle (30) autonomously heading for a second interface (40),
d) establishing a connection between a first interface and the second interface (40),
e) setting up a data connection between a control centre and the remotely operated underwater vehicle (20),
f) executing the underwater works by means of the remotely operated underwater vehicle (20).

## Revendications

1. Système pour réaliser des travaux sous-marins commandés à distance, composé d'un véhicule sous-marin sans pilote (10), d'un centre de contrôle, d'une ligne de liaison (50) entre le centre de contrôle et un lieu auquel doivent être réalisés les travaux sous-marins commandés à distance, la ligne de liaison (50) possédant une deuxième interface (40) à l'extrémité sous-marine, la deuxième interface (40) étant configurée pour l'échange de données avec une première interface du véhicule sous-marin à fonctionnement autonome (30) du véhicule sous-marin sans pilote (10), le véhicule sous-marin sans pilote (10) possédant un véhicule sous-marin commandé à distance (20), le véhicule sous-marin sans pilote (10) possédant une première liaison avec le véhicule sous-marin commandé à distance (20), la première liaison servant à l'échange de données, le véhicule sous-marin sans pilote (10) possédant une deuxième liaison avec le véhicule sous-marin commandé à distance (20), la deuxième liaison servant à l'alimentation en énergie, le véhicule sous-marin sans pilote (10) possédant un véhicule sous-marin à fonctionnement autonome (30), le véhicule sous-marin sans pilote (10) possédant une troisième liaison (14) avec le véhicule sous-marin à fonctionnement autonome (30), la troisième liaison (14) servant à l'échange de données, le véhicule sous-marin à fonctionnement autonome (30) possédant une première interface, la première interface étant configurée pour l'échange de données avec un dispositif sous-marin.

2. Système selon la revendication 1, **caractérisé en ce que** la première interface peut recevoir et émettre des données électriques, acoustiques ou optiques.

3. Système selon l'une des revendications précédentes, **caractérisé en ce que** le véhicule sous-marin à fonctionnement autonome (30) possède au moins un premier capteur, le premier capteur servant à la navigation autonome du véhicule sous-marin à fonctionnement autonome (30), le premier capteur étant un capteur acoustique ou un capteur optique.

4. Système selon l'une des revendications précédentes, **caractérisé en ce que** le véhicule sous-marin sans pilote (10) possède un premier système de gestion de câbles pour la première liaison et la deuxième liaison et un deuxième système de gestion de câbles pour la troisième liaison (14).

5. Système selon l'une des revendications précédentes, **caractérisé en ce que** le véhicule sous-marin sans pilote (10) possède un arrangement de génération d'énergie.

6. Système selon la revendication 5, **caractérisé en ce que** l'arrangement de génération d'énergie est une pile à combustible ou un générateur diesel indépendant de l'atmosphère.

7. Système selon l'une des revendications précédentes, **caractérisé en ce que** le véhicule sous-marin sans pilote (10) possède un dispositif d'accumulation d'énergie.

8. Système selon l'une des revendications précédentes, **caractérisé en ce que** le véhicule sous-marin sans pilote (10) possède un système de positionnement dynamique (12).

9. Système selon l'une des revendications précédentes, **caractérisé en ce que** la troisième liaison est réalisée sous la forme d'une pure liaison de transmission de données.

10. Système selon l'une des revendications précédentes, **caractérisé en ce que** le véhicule sous-marin sans pilote (10), le véhicule sous-marin à fonctionnement autonome (30) et le véhicule sous-marin commandé à distance (20) sont alimentés en énergie exclusivement par le véhicule sous-marin sans pilote (10).

11. Procédé pour réaliser des travaux sous-marins commandés à distance avec un système selon l'une des revendications précédentes, le procédé comprenant les étapes suivantes :
a) envoi d'un véhicule sous-marin sans pilote (10) selon l'une des revendications 1 à 10 sur le lieu auquel doivent être réalisés les travaux sous-marins commandés à distance,
b) désaccouplement du véhicule sous-marin à fonctionnement autonome (30) du véhicule sous-marin sans pilote (10),
c) commande autonome d'une deuxième interface (40) par le véhicule sous-marin à fonctionnement autonome (30),
d) établissement d'une liaison entre une première interface et la deuxième interface (40),
e) établissement d'une liaison de données entre un centre de contrôle et le véhicule sous-marin commandé à distance (20),
f) réalisation des travaux sous-marins avec le véhicule sous-marin commandé à distance (20).
